# EUROPÄISCHE PATENTSCHRIFT

(11) **EP 1 511 629 B1**
(45) Veröffentlichungstag und Bekanntmachung des Hinweises auf die Patenterteilung: **15.12.2010**
(21) Anmeldenummer: 03752760.3
(22) Anmeldetag: 16.05.2003
(51) Int. Cl.: B41F 15/08

(54) **VORRICHTUNG UND VERFAHREN ZUM POSITIONIEREN EINES ZU BEDRUCKENDEN SUBSTRATS**
DEVICE AND METHOD FOR POSITIONING A SUBSTRATE TO BE PRINTED
PROCEDE ET DISPOSITIF POUR POSITIONNER UN SUBSTRAT A IMPRIMER

(30) Priorität: 17.05.2002 DE 10222119
(43) Veröffentlichungstag der Anmeldung: 09.03.2005
(73) Patentinhaber: Asys Automatisierungssysteme GmbH, 89160 Dornstadt (DE)
(72) Erfinder: SCHANZ, Karl, 74080 Heilbronn (DE)
(74) Vertreter: Melzer, Wolfgang
(86) Internationale Anmeldenummer: PCT/EP2003/005200
(87) Internationale Veröffentlichungsnummer: WO 2003/097357

(56) Entgegenhaltungen:
- WO-A-99/20404
- DE-A- 4 233 455
- US-A- 4 573 406
- US-A- 5 943 089
- PATENT ABSTRACTS OF JAPAN vol. 006, no. 089 (M-132), 27. Mai 1982 (1982-05-27) & JP 57 025960 A (HITACHI LTD), 10. Februar 1982 (1982-02-10)

## Beschreibung

Die Erfindung betrifft eine Vorrichtung und ein Verfahren zum Positionieren eines auf einem Drucktisch aufliegende gemäß dem Siebdruckverfahren zu bedruckenden Substrats gegenüber dem Druckmuster des Siebs der Siebdruckeinrichtung.

Das Siebdruckverfahren gehört zu den klassischen Durchdruckverfahren mittels dem sehr genaue und auch feine Druckmuster erzielt werden können. Derartige Muster sind beispielsweise für die Leiteranordnung bei Solarzellen notwendig. Deshalb werden diese in der Praxis mit dem Siebdruckverfahren aufgebracht. Um den erwünschten lagegenauen Druck der Leiter auf dem Substrat zu erreichen, ist eine sehr genaue Positionierung erforderlich, die eine Lageabweichung von ± 15µm nicht überschreiten soll. Darüber hinaus soll auch hohe Produktivität erreichbar sein, also geringe Taktzeiten bei weitestgehend automatischem Betrieb.

Herkömmlich wird das angeförderte zu bedruckende Substrat auf dem Drucktisch der Siebdruckeinrichtung platziert und mittels einer Vakuumeinrichtung durch Ansaugen fixiert. Das die Druckschablone oder das Druckmuster tragende Sieb wird dann über dem Drucktisch platziert und auf das Substrat zur Durchführung des Siebdruckes abgesenkt. Bedingt durch verschiedene Umstände, insbesondere durch die Ungenauigkeit der Förder- und Ablegeeinrichtung beim Fixieren des Substrates kommt es allerdings zu die notwendige Genauigkeit übersteigenden Abweichungen der relativen Lage zwischen Sieb und zu bedruckendem Substrat. Es ist demnach erforderlich, die entsprechende Abweichung zu erfassen und abhängig von der erfassten Abweichung die relative Lage von Substrat und Sieb entsprechend zu ändern. Zweckmäßig wird dies im allgemeinen durch Verdrehen und/oder Verschieben des Siebes gegenüber dem auf dem Drucktisch bereits fixierten Substrat erreicht. Es kann auch der Drucktisch verschoben werden und gedreht werden. Schließlich kann auch eine Mischform verwendet werden.

Wesentlich ist somit eine sehr genaue Feststellung der Ist-Lage des Substrats auf dem Drucktisch. Nachdem die Form des Substrats, wie es dessen Fertigungsprozess verlässt, sehr genau bekannt ist, genügt es, bestimmte vorgegebene Randabschnitte des Substrats in ihrer Lage gegenüber dem Drucktisch genau zu erfassen, wobei ein 5 solcher Randabschnitt durch eine Kante, also einen abrupten Übergang vom Substrat zum Drucktisch gekennzeichnet ist.

Eine Siebdruckmaschine der bekannten Art ist in DE 40 37 678 A1 offenbart. Bei dieser Vorrichtung wird mittels einer bekannten Bahnführungs- und Transportvorrichtung eine zu bedruckende Warenbahn zur Siebdruckvorrichtung geführt, welche mindestens ein verschiebbar gelagertes Sieb beinhaltet und eine Vorrichtung zum Ablesen von Passermarken oder dgl. für einen Mehrfarbendruck. Das verschiebbar gelagerte Sieb ist mir Stellmotoren verbunden, welche von mindestens einer die Passermarken oder Farbverschiebungen ablesenden Überwachungskamera gesteuert sind, wobei deren Impulsgeber über einen Rechner oder dgl. die Stellmotoren steuert.

Nachteilig an dieser Vorrichtung ist, daß die Verstellung des Siebes entsprechend der relativen Lage zweier oder mehrerer aufeinanderliegender Farbdruckschichten erfolgt, wodurch eine Korrektur der Siebposition erst nach erfolgten Druck möglich ist. Bedingt wird dies durch die Tatsache, daß das zu bedruckende Material aus einer fortlaufenden Warenbahn besteht, wodurch keine Positionierung des Siebes bezüglich eines festgelegten Punktes auf dem zu bedruckenden Material selbst erfolgen kann.

Gemäß der DE 692 30 099 T2 ein zu bedruckendes Substrat auf einem Drucktisch fixiert. Sowohl das Substrat als auch das zu verwendende Sieb besitzen Bezagsmarken. Oberhalb des Drucktisches ist eine Betrachtungseinrichtung so angebracht, daß sie den Drucktisch, insbesondere die Bezugsmarken des auf dem Drucktisch aufgebrachten Substrats einsehen und die Position der Bezugsmarken speichern kann. Wird nun das Sieb oder die Schablone über das zu bedruckenden Substrat gefahren, so kann die Betrachtungseinheit entsprechend die Position der Bezugsmarken des Siebes und daraus die relative Lage des Siebes zum Substrat auf dem Drucktisch bestimmten. Durch eine entsprechende Korrektur der Position des Siebes können so die Bezugsmarken von Substrat und Sieb in Deckung gebracht werden.

Nachteilig hierbei ist, daß zum Ablesen des Bezugmarken des Substrats das Sieb jeweils aus dem durch die Betrachtungseinheit einsehbaren Bereich entfernt werden muß. Dies bedeutet eine Verringerung der Geschwindigkeit des Produktionsablaufes.

Ferner ist aus DE4233455 A1 eine Vorrichtung mit den Merkmalen des Oberbegriffs des Anspruchs 1 bekannt.

Herkömmlich werden das Substrat und der es umgebende Bereich des Drucktisches gut ausgeleuchtet und wird die Ist-Lage des Substrats bzw. die Ist-Lage der vorgegebenen Randabschnitte des Substrates mittels eines lichtelektrische Detektors, wie insbesondere einer CCD-Kamera erfasst. Das die Ist-Lage des Randabschnittes kennzeichnende elektrische Signal wird verarbeitet, und mittels der bei der Verarbeitung erzeugten Signale ist die relative Verstellung des Siebes gegenüber dem auf dem Drucktisch fixierten Substrat erreichbar.

Bei einem handelsüblichen Positioniersystem im Solarzellenbereich wird mittels einer verfahrbaren CCD-Kamera die Lage des auf dem Drucktisch abgelegten und fixierten Substrats außerhalb des eigentlichen Druckbereichs durch nacheinander Anfahren der vorgegebenen Randabschnitte erreicht. Nach Erfassen der verschiedenen Randabschnitte wird durch Koordinatenberechnung die Lage berechnet. Zusammen mit der Berechnung und der sich anschließenden Verstellung des Siebes wird der Drucktisch in die Druckposition gefahren. Diese Vorgehensweise ist sehr zeitaufwendig und benötigt zahlreiche bewegbare Teile. Darüber hinaus müssen erhebliche Massen bewegt werden. Ferner ist eine sehr aufwendige Kalibrierung, insbesondere durch Vornahme von Probedrucken erforderlich. Werden zwei verfahrbare Drucktische verwendet, auf denen intermittierend gedruckt wird, so kann es zu unterschiedlichen Druckergebnissen kommen.

Zur Überwindung bestimmter Probleme wird bei dem bekannten Positioniersystem in einer Weiterbildung die CCD-Kamera auch zur Erfassung der Lage des Siebes herangezogen, so dass die Positionierung des Siebes gegenüber dem Substrat etwas vereinfacht ist, insbesondere die Initialisierung bzw. Kalibrierung vereinfacht ist. Allerdings sind die Taktzeiten noch höher und ist die Vorrichtung insgesamt aufwendiger und enthält noch mehr bewegbare Teile.

Bei einer weiteren herkömmlichen Vorgehensweise mit zwei Drucktischen, die horizontal verfahrbar sind, sind jeweils jedem vorgegebenen Randabschnitt zugeordnete Kameras zur Erfassung der Ist-Lage des Substrats vorgesehen. Im allgemeinen sind drei Kamerapositionen ausreichend, allerdings treten die vorher erwähnten Koordinierungsprobleme in verstärktem Masse zu Tage, wodurch es unterschiedliche Druckergebnisse gibt, wobei eben so die erwähnten Nachteile der zahlreichen zu bewegenden Teile auftreten.

Aufgabe der vorliegenden Erfindung ist es somit, eine Vorrichtung und ein Verfahren zum Positionieren eines auf einem Drucktisch aufgebrachten Substrates bereitzustellen, bei welchem zur Positionskontrolle der relativen Lage des Substrates auf dem Drucktisch zu dem Sieb eine möglichst geringe Verschiebung des Siebs nötig ist, wodurch der Ablauf vereinfacht und beschleunigt wird.

Die Aufgabe wird bei einer Vorrichtung der genannten Art durch die Merkmale des Anspruches 1 und bei einem Verfahren durch die Merkmale des Anspruches 7 gelöst.

Die Erfindung wird durch die Merkmale der abhängigen Ansprüche weitergebildet.

Der Grundgedanke der vorliegenden Erfindung liegt darin, sowohl Beleuchtungsanordnung als auch lichtelektrischen Detektor im bzw. unter dem Drucktisch anzuordnen und das sehr stark angenäherte Sieb als diffusen Reflektor heranzuziehen, wodurch der Drucktisch ortsfest verbleiben kann und das Sieb abhängig von den bei der Erfassung ermittelten Werten für die Ist-Lage nur in geringem Umfang zu verstellen ist.

Die Erfindung wird anhand des in der Zeichnung dargestellten Ausfübrungsbeispiels näher erläutert. Es zeigen
Fig. 1 schematisch den grundsätzlichen Aufbau der erfindungsgemäßen Vorrichtung,
Fig. 2 eine Detailansicht aus Fig. 1.

Fig. 1 zeigt eine Siebdruckeinrichtung 1, bestehend im wesentlichen aus einem Drucktisch 2 und einem Sieb 3.

Mittels einer nicht dargestellten Anordnung, bei der es sich um eine Riementransporteinrichtung handeln kann, wird ein zu bedruckendes Substrat 4 in einer der Drucklage möglichst entsprechenden Lage auf der Tischfläche 5 des Drucktisches 2 abgelegt und mittels nicht näher dargestellter ansich bekannter Vakuumansaugeinrichtungen in der Lage fixiert. Die tatsächliche oder Ist-Lage des abgelegten Substrats 4 wird an bestimmten vorgegebenen Randabschnitten 6 genau erfasst. Im allgemeinen genügen drei derartige Randabschnitte, im Einzelfall können jedoch mehr oder weniger Randabschnitte erforderlich oder auch ausreichend sein, abhängig von der Art des Substrats und der Genauigkeit der aufzubringenden Bedruckung.

Gemäß der vorliegenden Erfindung ist zum einen eine Beleuchtungsanordnung 7 vorgesehen, die von Seiten des Drucktisches 2 aus die gegenüberliegende Seite des Siebes 3 beleuchtet, und zwar im Bereich des betrachteten vorgegebenen Randabschnittes 6, wobei das Licht an dem Sieb 3 diffus gestreut wird. Hierdurch wird eine sehr gute Ausleuchtung des Substrats 4 in dem vorgegebenen Randabschnitt 6 erreicht, und zwar mit hohem Kontrast.

Mittels einer jedem der vorgegebenen Randabschnitte 6 zugeordneten lichtelektrischen Anordnung, insbesondere einer CCD-Kamera 8 wird dieser starke Konstrast erfasst, also die Ist-Lage des vorgegebenen Randabschnittes 6 gegenüber dem Drucktisch 2 äußerst genau erfasst. Alternativ kann die lichtelektrische Anordnung auch durch eine geeignete Laservorrichtung oder eine Zeilenkamera gebildet sein. Diese genaue Erfassung erlaubt die Ableitung von Verstellsignalen zur Verstellung des Siebes 3 gegenüber dem Substrat 4 auf dem Drucktisch 2 entsprechend durch Pfeile 9, 10 und 11 dargestellten Verstellbewegungen des Siebes 3, durch Verschieben in der Horizontalebene und Drehen in dieser Horizontalebene. Die hierfür erforderlichen Verstellanordnungen sind nicht näher dargestellt, da sie handelsüblich sind. Auch die Auswerteschaltung der Erfassungssignale der CCD-Kameras 8 ist nicht dargestellt, da auch diese handelsüblich ist.

Die CCD-Kamera 8 betrachtet dabei den vorgegebenen Randabschnitt 6 durch den Drucktisch 2 hindurch durch ein Sichtfenster 12, das im Bereich der Tischfläche 5 durch einen transparenten Einsatz, beispielsweise einen Acryl- oder Glaseinsatz 13 abgeschlossen ist, dessen dem Sieb 3 zugewandte Seite mit der Tischfläche 5 flächenbündig ist.

Die Beleuchtungsanordnung 7 ist ebenfalls dem jeweiligen vorgegebenen Randabschnitt 6 zugeordnet und beim Ausführungsbeispiel in den Drucktisch 2 in diesem Bereich integriert. Insbesondere ist mindestens ein lichtemittierendes Element, wie eine LED 14 in den Drucktisch 2 eingebaut und beleuchtet die zugewandte Seite des Siebes 3 durch ebenfalls einen transparenten Einsatz, beispielsweise einen Acryl- oder Glaseinsatz 15 hindurch, wobei dessen dem Sieb 3 zugewandte Seite ebenfalls flächenbündig mit der Tischfläche 5 des Drucktisches 2 ist. Beim Ausführungsbeispiel sind zwei derartige LED 14 mit entsprechenden Glaseinsätzen 15 vorgesehen. Die elektrischen Zuführleitungen sind nicht dargestellt. Es können mehr als zwei derartige LED 14 vorgesehen sein, wobei diese im wesentlichen konzentrisch zum Sichtfenster 12 angeordnet sind.

Zweckmäßig ist es dabei, den Glaseinsatz 13 des Sichtfensters 12 der CCD-Kamera 8 und den Glaseinsatz 15 jeder LED 14 durch einen lichtundurchlässigen Steg 16 voneinander zu trennen. Hierdurch wird sichergestellt, dass kein Streulicht von der LED 14 und dessen Glaseinsatz 15 zum Sichtfenster 12 und dem Glaseinsatz 13 und damit zur CCD-Kamera 8 gelangen kann, sondern lediglich von dem Sieb 3 gestreutes Licht. Es zeigt sich darüber hinaus, dass etwaige Bedruckungen, Markierungen oder dergleichen auf der Fläche des Substrats 4, die auf der Tischfläche 5 des Drucktisches 2 unmittelbar aufliegt, so kontrastarm gegenüber dem Substrat 4 selbst sind, dass sie von der CCD-Kamera 8 nicht erfassbar sind. Auch werden Reflexionen, wie sie insbesondere bei multikristallinen Materialien auftreten können, jedenfalls weitgehend, wenn nicht vollständig, ausgeblendet bzw. unterdrückt. Die CCD-Kamera 8 erfasst somit ausschließlich und nur den vorgegebenen Randabschnitt 6.

Vorteilhaft ist in dem Glaseinsatz 15 für die LED 14 ein Reflektor oder Spiegel 17 in einer solchen Lage eingesetzt, dass das von der LED 14 emittierte Licht im wesentlichen auf einen Bereich des Siebes 3 gerichtet bzw. fokussiert wird, der in etwa der Mitte des Erfassungsteils der CCD-Kamera 8, als etwa der Symmetrieachse des Sichtfensters 12 entspricht. Hierdurch wird die Genauigkeit der Erfassung des jeweiligen Randabschnittes 6 erhöht. Darüber hinaus wird eine Störung oder Beeinträchtigung der Erfassung bei einem anderen vorgegebenen Randabschitt auch dann sicher vermieden, wenn dieser räumlich gesehen sehr nahe ist. Alternativ zum Spiegel 17 kann das Licht auch durch eine andere geeignete Vorrichtung, wie z. B. einen Lichtleiter, auch das Sieb 3 gebildet werden.

Fig. 1 zeigt neben der beschriebenen Anordnung aus Beleuchtungsanordnung 7 und CCD-Kamera 8 eine weitere entsprechende Anordnung aus einer zweiten Beleuchtungsanordnung 18 und einer zweiten CCD-Kamera 19, wobei diese beiden Anordnungen im wesentlichen den gleichen Aufbau und die gleiche Zuordnung zueinander haben. Diese zweite Anordnung aus Beleuchtungsanordnung 18 und CCD-Kamera 19 dient der Erfassung eines weiteren, hier nicht dargestellten vorgegebenen Randabschnittes. Dieser weitere Randabschnitt kann das gleiche Substrat 4 betreffen.

Um die Siebdruckeinrichtung auch für die Bedruckung von Substraten anderen Formates geeignet und schnell einstellbar zu machen, können sich die zweite Beleuchtungsanordnung 18 und die zweite CCD-Kamera 19 in einer Lage befinden, welche einem vorgegebenen Randabschnitt eines Substrats anderen Formats entspricht. Dabei kann die LED dieser zweiten Beleuchtungsanordnung 18 bereits in den Drucktisch 2 integriert eingebaut vorgesehen sein, wobei sie nur in Betrieb genommen wird, wenn eine entsprechend zugeordneter oder vorgegebener Randabschnitt zu erfassen ist. Andererseits kann die CCD-Kamera 19 im gegebenen Fall auch ausgebaut sein. Schließlich kann eine CCD-Kamera auch mehreren Sichtfenstern zugeordnet und je nach Format des zu bedruckenden Substrats zwischen denen, gegebenenfalls auch automatisch, verfahrbar sein.

Von Vorteil bei der erfindungsgemäßen Vorrichtung ist ferner, dass nach dem Erfassen des vorgegebenen Randabschnittes 6 weder der Drucktisch 2 noch das Substrat 4 bewegt werden, wodurch höchstmögliche Genauigkeit bei der Erfassung und beim Druck sichergestellt sind. Da nach der Verstellung des Siebes 3 als Ergebnis der Erfassung der Lage des mindestens einen vorgegebenen Randabschnitts 6 des zu bedruckenden Substrats 4 lediglich nurmehr über einen sehr kurzen Weg (entsprechend Pfeil 20) auf das Substrat 4 zur Durchführung des Siebdruckes abgesenkt werden muss, ist auch hier höchstmögliche Genauigkeit erreicht, da jede Beeinträchtigung, die sich bei großen Bewegungswegen ergeben könnte, vermieden ist.

Es zeigt sich insbesondere, dass der Abstand des Siebes 3 gegenüber der Tischfläche 5 nur durch die Dicke des Substrates 4 und die Gegebenheiten bestimmt ist, die erforderlich sind, um das Substrat 4 von außerhalb des Drucktisches 2 diesem zuzuführen und auf die Tischfläche 5 abzulegen. Dies erlaubt es, die Lage des Substrates 4 und des Siebes 3 in einem automatische Betriebsverfahren möglichst frühzeitig bereits in vorläufige oder grobe Deckung zu bringen, und die letztendliche Verstellung lediglich für das Ausrichten des Siebes 3 gegenüber dem Substrat 4 als Ergebnis der Signale der CCD-Kamera 8 herbeizuführen. Auch kann die Kalibrierung des Systems ohne weitere Mittel durchgeführt werden.

Da Solarzellen typisch eine Dicke von etwa 0,3 mm besitzen und der Abstand (Absprung) zwischen Sieb und zu bedruckendem Gut beim Siebdruckverfahren etwa bis zu 1..1,5 mm (typisch) beträgt, ist die Erfindung sehr tolerant bei Dickenschwankungen, vor allem, wenn der Abstand zwischen Sieb 3 und Tischfläche 5 bei der Durchführung der lichtelektrischen Erfassung etwa 5 mm beträgt.

Es zeigt sich, dass, da nur ein Drucktisch 2 verwendet wird und dieser nicht bewegt wird, ein sehr einfacher überschaubarer Aufbau möglich ist, wobei gleichbleibende Druckergebnisse erzielbar sind. Eine Anpassung an andere Konfigurationen, d. h. Druckmuster ist ebenfalls problemlos durchführbar.

Insbesondere hat sich gezeigt, dass die Bedruckung von Solarzellen mittels der vorliegenden Erfindung mit Taktzeiten von lediglich 3 Sekunden oder weniger pro Bedruckungsvorgang durchführbar ist.

Selbstverständlich ist die Erfindung nicht auf die Bedruckung von Solarzellen beschränkt. Die Erfindung eignet sich auch zur Bedruckung von Dickschichthybriden, von LCD-Anordnungen, insbesondere Flachbildschirmen, von LTCCs und dergleichen.

## Patentansprüche

1. Vorrichtung zum Positionieren eines auf einem Drucktisch (2) aufliegenden und dort fixierten zu bedruckenden Substrats (4), das gemäß dem Siebdruckverfahren zu bedrucken ist, gegenüber dem Druckmuster des Siebes (3) der Siebdruckeinrichtung, mit einer Förder- und Ablegeanordnung, die ausgebildet ist ein zu bedruckendes Substrat (4) zuzufördern, dieses auf dem Drucktisch (2) abzulegen und zu fixieren und das bedruckte Substrat (4) nach der Bedruckung abzufördern,
mit einer Beleuchtungsanordnung (7), die so angeordnet ist, dass sie das Sieb (3) beleuchtet, und mit einer unterhalb des zu bedruckenden Substrats (4) angeordneten lichtelektrischen Anordnung (8), die so ausgebildet ist, dass sie unter Nutzung des beleuchteten Siebes (3) die Ist-Lage des auf dem Drucktisch (2) abgelegten und fixierten zu bedruckenden Substrats (4) erfasst und einer Abweichung zwischen Ist-Lage und einer Soll-Lage entsprechende Verstellsignale erzeugt, und
mit einer Verstelleinrichtung, die so ausgebildet ist, dass sie die relative Lage des Siebs (3) und damit des Druckmusters gegenüber dem Drucktisch (2) und damit des darauf fixierten zu bedruckenden Substrats (4) auf Grund der Verstellsignale ändert entsprechend der für die Bedruckung vorgesehenen Soll-Lage des auf dem Drucktisch (2) fixierten zu bedruckenden Substrats (4) gegenüber dem Druckmuster des Siebes (3),
**dadurch gekennzeichnet,**
**dass** die Beleuchtungsanordnung (7) so angeordnet ist, dass sie das Sieb (3) in einer abgehobenen Position mit geringem Abstand zum fixierten zu bedruckenden Substrat (4) von der Seite des Drucktisches (2) aus beleuchtet und
**dass** die lichtelektrische Anordnung (8) so ausgestaltet und angeordnet ist, dass sie das von dem Sieb (3) diffus reflektierte Licht im Bereich von vorgegebenen Randabschnitten (6) des abgelegten Substrats (4) erfasst, dieses erfasste diffus reflektierte Licht hinsichtlich der Ist-Lage des Randes des Substrats (4) auswertet und daraus die Verstellsignale ableitet und der Verstelleinrichtung zuführt, wobei der Drucktisch (2) im Bereich der Beleuchtungsanordnung (7) und im Bereich der lichtelektrischen Anordnung (8) lichtdurchlässig ausgebildet ist, wobei Beleuchtungsanordnung (7) und lichtelektrische Anordnung (8) in oder unter dem Drucktisch (2) in dem jeweiligen Bereich angeordnet sind, und der lichtdurchlässige Bereich der Beleuchtungsanordnung (7) und der lichtdurchlässige Bereich der lichtelektrischen Anordnung (8) durch lichtundurchlässige Mittel voneinander getrennt (16) sind.

2. Vorrichtung nach Anspruch 1,
**dadurch gekennzeichnet,**
**dass** die lichtdurchlässige Ausbildung durch einen eingelegten Acryl-Glas- oder Glaseinsatz (13, 15) jeweils gebildet ist.

3. Vorrichtung nach Anspruch 1 oder 2,
**dadurch gekennzeichnet,**
**dass** die lichtdurchlässige Beleuchtungsanordnung (7) den lichtdurchlässigen Bereich der lichtelektrischen Anordnung (8) im Wesentlichen konzentrisch umgibt.

4. Vorrichtung nach einem der Ansprüche 1 bis 3,
**dadurch gekennzeichnet,**
**dass** die Beleuchtungsanordnung durch LEDs (14) gebildet ist.

5. Vorrichtung nach einem der Ansprüche 1 bis 4,
**dadurch gekennzeichnet,**
**dass** der lichtdurchlässige Bereich der Beleuchtungsanordnung Spiegelflächen (17) enthält, die das emittierte Licht auf einen der zugeordneten lichtelektrischen Anordnung (8) gegenüberliegenden Bereich des Siebes (3) ablenkt.

6. Vorrichtung nach einem der Ansprüche 1 bis 5,
**dadurch gekennzeichnet,**
**dass** die lichtelektrische Anordnung durch ein CCD-Bildaufnahmegerät (8) gebildet ist.

7. Verfahren zum Positionieren eines auf einem Drucktisch (2) aufliegenden, gemäß dem Siebdruckverfahren zu bedruckenden Substrat (4) gegenüber dem Druckmuster des Siebes (3) einer Siebdruckeinrichtung mit Schritten zum
- Verstellen der relativen Lage des Siebes (3) und des Substrats (4) hinsichtlich der für die Bedruckung gewünschten Soll-Position abhängig von der Erfassung der Ist-Lage,
- vorab Ablegen und Fixieren des Substrats (4) auf dem Drucktisch in einer der gewünschten Druckposition in etwa entsprechenden Position,
- Erfassen der Ist-Lage des auf dem Drucktisch (2) abgelegten Substrats (4) an mindestens einem vorgegebenen Randabschnitt (6) des Substrats (4) auf lichtelektrischem Wege durch Erfassen von reflektiertem Licht einer Beleuchtungsanordnung,
**gekennzeichnet durch**,
- Bringen des Siebes (3) in seine Druckposition gegenüber dem Drucktisch (2) mit noch geringem Abstand zum Substrat (4),
- Beleuchten der dem Drucktisch (2) zugewandten Seite des Siebes (3) von dem Bereich des Drucktisches (2) aus, in dem der vorgegebene Randabschnitt (6) des Substrats (4) abgelegt worden ist,
weitere Schritte zum
- Erfassen der Ist-Lage des betrachteten vorgegebenen Randabschnitts (6) des Substrats (4) mittels eines ortsfest angeordneten lichtelektrischen Detektors (8) derart, dass dieser von dem Sieb (3) im Bereich des betrachteten vorgegebenen Randabschnitts (6) diffus reflektiertes Licht empfängt und
- Verstellen von Drucktisch (2) und Sieb (3) derart gegeneinander, dass das Druckmuster des Siebs (3) in seiner Soll-Lage gegenüber dem Substrat (4) in dessen Ist-Lage positioniert ist, wobei
der Drucktisch (2) im Bereich der Beleuchtungsanordnung (7) und im Bereich der lichtelektrischen Anordnung (8) lichtdurchlässig ausgebildet ist, wobei Beleuchtungsanordnung (7) und lichtelektrische Anordnung (8) in oder unter dem Drucktisch (2) in dem jeweiligen Bereich angeordnet sind, und der lichtdurchlässige Bereich der Beleuchtungsanordnung (7) und der lichtdurchlässige Bereich der lichtelektrischen Anordnung (8) **durch** lichtundurchlässige Mittel voneinander getrennt (16) sind.

8. Verfahren nach Anspruch 7,
**gekennzeichnet durch** die Ermittlung der relativen Lage des Substrats (4) auf dem Drucktisch (2) gegenüber dem Druckmuster des Siebes (3) mittels dreier über den Rand des Substrats (4) verteilte vorgegebene Randabschnitte (6).

9. Verfahren nach Anspruch 7 oder 8,
**dadurch gekennzeichnet,**
**dass** bei Einhalten des geringen Abstands des Siebes (3) gegenüber dem Substrat (4) das Sieb (3) in der der tatsächlichen Druckposition geringfügig parallel benachbarten entsprechenden Ebene in die Druck-Soll-Lage gegenüber dem Substrat (4) in seiner Ist-Lage verstellt (9, 10, 11) wird und dann erst in die Druckposition zur Bedruckung des Substrats (4) gebracht (20) wird.

## Claims

1. Device for positioning a substrate (4) to be printed in accordance with a screen printing process, lying on a print table (2), with respect to the print template of the screen (3) of the screen printing device, comprising
a transportation and placement arrangement for delivering a substrate (4) to be printed, placing and fixing thereof on the print table (2) and transportation away of the printed substrate (4) after printing,
an illumination arrangement (7), being arranged that it illuminates the screen (3), and a photoelectric arrangement (8), being arranged for detecting, by using the illuminated screen (3), the actual position of the substrate (4) placed on the print table (2) and for generating adjustment signals corresponding to the deviation between actual position and desired position, and
an adjustment device being arranged for adjusting the relative position of the screen (3) and therewith of the print template with respect to the print table (2) and therewith the substrate (4) fixed thereon and to be printed in dependence upon the adjustment signals corresponding to the desired position, provided for printing, of the substrate (4) fixed on the print table (2) with respect to the print template of the screen (3),
**characterized in that**,
the illumination arrangement (7) being so arranged that it illuminates the screen (3), in a raised position, with slight spacing from the fixed substrate (4) to be printed, from the print table side, and
the photoelectric arrangement (8) being so configured and arranged that it detects the light diffusely reflected from the screen (3) in the region of predetermined edge sections (6) of the placed substrate (4), evaluates this detected light with regard to the actual position of the edge of the substrate (4) and derives therefrom the adjustment signals and delivers them to the adjustment device,
the print table (2) being constituted to be light permeable in the region of the illumination device (7) and in the region of the photoelectric arrangement (8), the illumination arrangement (7) and the photoelectric arrangement (8) being arranged in or below the print table (2) in the respective region concerned, and the light permeable region of the illumination arrangement (7) and the light permeable region of the photoelectric arrangement (8) being separated (16) from one another by light impermeable means.

2. Device according to claim 1,
**characterized in that**,
the light permeable constitution is formed in each case by means of an embedded acrylic glass or glass insert (13,15).

3. Device according to any of claims 1 or 2,
**characterized in that**,
the light permeable region of the illumination arrangement (7) is substantially concentrically surrounding the light permeable region of the photoelectric arrangement (8).

4. Device according to anyone of claims 1 to 3,
**characterized in that**,
the illumination arrangement is formed by means of LEDs (14).

5. Device according to anyone of claims 1 to 4,
**characterized in that**,
the light permeable region of the illumination arrangement contains mirror surfaces (17) which deflect the emitted light onto a region of the screen (3) lying opposite to the associated photoelectric arrangement (8).

6. Device according to anyone of claims 1 to 5,
**characterized in that**,
the photoelectric arrangement is formed by means of a CCD imaging apparatus (8).

7. Method for positioning a substrate (4) to be printed in accordance with the screen printing method and lying on a print table (2), with respect to the print template of the screen (3) of a screen printing device, having steps for
- adjusting the relative position of the screen (3) and of the substrate (4) with regard to the desired position wished for the printing in dependence upon the detection of the actual disposition,
- in advance, placing and fixing the substrate (4) on the print table in a position approximately corresponding to the desired printing position,
- detecting the actual position of the substrate (4) placed on the print table (2) at at least one predetermined edge section (6) of the substrate (4) by photoelectric measures by detecting of reflected light of an illumination arrangement,
**characterized by**
- bringing the screen (3) into its printing position with respect to the print table (2) with a still slight spacing to the substrate (4),
- illuminating the side of the screen (3) towards the print table (2) from the region of the print table (2) in which the predetermined edge section (6) of the substrate (4) has been placed, and
further steps of
detecting of the actual position of the predetermined edge section (6) concerned of the substrate (4) by means of a fixedly arranged photoelectric detector (8) such that this receives light diffusely reflected from the screen (3) in the region of the predetermined edge section (6) concerned, and
- adjusting of print table (2) and screen (3) with respect to one another such that the print template of the screen (3) is positioned in its desired position with respect to the substrate (4) in its actual position
whereas the light permeable constitution is formed in each case by means of an embedded acrylic glass or glass insert (13,15), the illumination arrangement is formed by means of LEDs (14).

8. Method according to claim 7,
**characterized by**
determining the relative position of the substrate (4) on the print table (2) with respect to the print template of the screen (3) by means of three predetermined edge sections (6) distributed over the edge of the substrate (4).

9. Method according to claim 7 or 8,
**characterized in that**,
while maintaining the slight spacing of the screen (3) with respect to the substrate (4), the screen (3) is adjusted (9,10,11), in the corresponding closely neighboring plane parallel to the actual printing position, to the desired position for printing with respect to the substrate (4) in its actual disposition, and only then is brought (20) into the printing position for printing of the substrate (4).

## Revendications

1. Dispositif pour positionner un substrat (4) à imprimer placé sur une table d'impression (2) et fixé à celle-ci et devant être imprimé selon un procédé d'impression par sérigraphie, par rapport au motif d'impression de l'écran de tissu (3) du dispositif d'impression par sérigraphie, le dispositif comprenant un agencement de transport et de dépose qui est conçu pour amener un substrat (4) à imprimer, pour le déposer et le fixer sur la table d'impression (2), et pour évacuer le substrat (4) imprimé après l'opération d'impression,
comprenant également un agencement d'éclairage (7) qui est disposé de manière à éclairer l'écran de tissu (3), ainsi qu'un agencement photoélectrique (8) disposé en-dessous du substrat (4) à imprimer et conçu de façon à permettre, par l'utilisation de l'écran de tissu (3) éclairé, de relever la position réelle du substrat (4) à imprimer déposé et fixé sur la table d'impression (2), et de produire des signaux de réglage correspondant à un écart entre la position réelle et une position de consigne, et
comprenant en outre un ensemble de réglage conçu de manière à modifier, sur la base des signaux de réglage, la position relative de l'écran de tissu (3) et ainsi du modèle d'impression par rapport à la table d'impression (2) et donc au substrat (4) à imprimer, conformément à la position de consigne prévue pour l'impression du substrat (4) à imprimer fixé sur la table d'impression (2), par rapport au modèle d'impression de l'écran de tissu (3),
**caractérisé**
**en ce que** l'agencement d'éclairage (7) est disposé de manière à éclairer, à partir du côté où se trouve la
table d'impression (2), l'écran de tissu (3) dans une position soulevée avec une faible distance d'espacement par rapport au substrat (4) à imprimer fixé, et
**en ce que** l'agencement photoélectrique (8) est conçu et disposé de manière à capter la lumière réfléchie de manière diffuse par l'écran de tissu (3) dans la zone de secteurs de bordure (6) prédéterminés du substrat (4) déposé, à traiter et exploiter cette lumière captée, réfléchie de manière diffuse, quant à la position réelle du bord du substrat (4), et à en dériver les signaux de réglage, la table d'impression (2) étant d'une configuration transparente à la lumière dans la zone de l'agencement d'éclairage (7) et dans la zone de l'agencement photoélectrique (8), et l'agencement d'éclairage (7) et l'agencement photoélectrique (8) étant agencés dans ou sous la table d'impression (2) dans la zone respective, et la zone transparente à la lumière de l'agencement d'éclairage (7) et la zone transparente à la lumière de l'agencement photoélectrique (8) étant mutuellement séparées par des moyens non transparents à la lumière (16).

2. Dispositif selon la revendication 1,
**caractérisé en ce que** la configuration transparente à la lumière est réalisée respectivement par la mise en place d'un insert de verre ou de verre acrylique (13, 15).

3. Dispositif selon la revendication 1 ou la revendication 2,
**caractérisé en ce que** l'agencement d'éclairage (7) transparent à la lumière entoure sensiblement de manière concentrique la zone transparente à la lumière de l'agencement photoélectrique (8).

4. Dispositif selon l'une des revendications 1 à 3, **caractérisé en ce que** l'agencement d'éclairage est formé par des diodes électroluminescentes ou LED (14).

5. Dispositif selon l'une des revendications 1 à 4, **caractérisé en ce que** la zone transparente à la lumière de l'agencement d'éclairage comprend des surfaces de miroir (17), qui dévient la lumière émise vers une zone de l'écran de tissu (3) opposée à l'agencement photoélectrique (8) associé.

6. Dispositif selon l'une des revendications 1 à 5, **caractérisé en ce que** l'agencement photoélectrique est formé par un appareil de prise de vue CCD (8).

7. Procédé pour positionner un substrat (4) placé sur une table d'impression (2) et devant être imprimé selon un procédé d'impression par sérigraphie, par rapport au motif d'impression de l'écran de tissu (3) d'un dispositif d'impression par sérigraphie, comprenant les étapes pour
- déplacer la position relative de l'écran de tissu (3) et du substrat (4) quant à la position de consigne souhaitée pour l'impression en fonction du relevé de la position réelle,
- déposer et fixer préalablement le substrat (4) sur la table d'impression dans une position correspondant environ à la position d'impression souhaitée,
- relever par voie photoélectrique la position réelle du substrat (4) déposé sur la table d'impression (2) au niveau d'au moins un secteur de bordure (6) prédéterminé du substrat (4), par relevé de lumière réfléchie d'un agencement d'éclairage,
**caractérisé par**
- l'amenée de l'écran de tissu (3) dans sa position d'impression par rapport à la table d'impression (2) avec encore une faible distance d'espacement par rapport au substrat (4),
- l'éclairage du côté de l'écran de tissu (3), qui est dirigé vers la table d'impression (2), à partir de la zone de la table d'impression (2) dans laquelle a été déposé le secteur de bordure (6) prédéterminé du substrat (4),
d'autres étapes pour
- relever la position réelle du secteur de bordure prédéterminé (6) considéré du substrat (4), au moyen d'un détecteur photoélectrique (8) agencé en position fixe, de manière à ce que celui-ci capte la lumière réfléchie de manière diffuse par l'écran de tissu (3) dans la zone du secteur de bordure prédéterminé (6) considéré, et
- régler la table d'impression (2) et l'écran de tissu (3) l'un par rapport à l'autre de manière à ce que le modèle d'impression de l'écran de tissu (3) soit, dans sa position réelle, positionné dans la position de consigne par rapport au substrat (4),
la table d'impression (2) étant d'une configuration transparente à la lumière dans la zone de l'agencement d'éclairage (7) et dans la zone de l'agencement photoélectrique (8), et l'agencement d'éclairage (7) et l'agencement photoélectrique (8) étant agencés dans ou sous la table d'impression (2) dans la zone respective, et la zone transparente à la lumière de l'agencement d'éclairage (7) et la zone transparente à la lumière de l'agencement photoélectrique (8) étant mutuellement séparées par des moyens non transparents à la lumière (16).

8. Procédé selon la revendication 7,
**caractérisé par** la détermination de la position relative du substrat (4) sur la table d'impression (2) par rapport au modèle d'impression de l'écran de tissu (3), au moyen de trois secteurs de bordure prédéterminés (6) répartis le long du bord du substrat (4).

9. Procédé selon la revendication 7 ou la revendication 8,
**caractérisé en ce qu'**en respectant la faible distance d'espacement de l'écran de tissu (3) par rapport au substrat (4), l'écran de tissu (3) est, dans sa position réelle, déplacé (9, 10, 11) par rapport au substrat (4) jusqu'à la position de consigne, dans le plan parallèle correspondant très légèrement voisin de la position d'impression effective, et est amené (20) seulement ensuite dans la position d'impression pour imprimer le substrat (4).
